# EUROPÄISCHE PATENTSCHRIFT

(11) **EP 0 663 168 B1**
(45) Veröffentlichungstag und Bekanntmachung des Hinweises auf die Patenterteilung: **27.05.1998**
(21) Anmeldenummer: 94100342.8
(22) Anmeldetag: 12.01.1994
(51) Int. Cl.: A47C 23/06

(54) **Federleiste aus Schichtholz**
A slat of laminated wood for a slatted bed-base
Latte en bois laminé pour sommier de lattes

(43) Veröffentlichungstag der Anmeldung: 19.07.1995
(73) Patentinhaber: WERZALIT AG + CO., D-71720 Oberstenfeld (DE)
(72) Erfinder: Schüpfer, Arnulf, D-71717 Beilstein (DE); Rambacher, Stephan,, D-71723 Grossbottwar (DE)
(74) Vertreter: Bögl, Wolfgang, Dipl.-Ing.

(56) Entgegenhaltungen:
- EP-A- 0 187 199
- EP-A- 0 274 008
- EP-A- 0 397 978
- CH-A- 650 911
- CH-A- 660 952
- DE-A- 2 056 231
- DE-C- 4 112 554

## Beschreibung

Die Erfindung betrifft eine aus dünnen, miteinander verleimten Furnierstreifen gleichmäßiger Breite bestehenden Federleiste aus Schichtholz, deren Dicke von den Enden der Federleiste zu ihrer Mitte hin zunimmt.

Eine solche Federleiste ist bekannt ( DE-U-67 50 118 ).Sie findet verwendung bei der Herstellung von Betten, Liegen, Sesseln oder ähnlichen Möbelstücken. Diese Federleisten sind bekanntlich derart ausgebildet, daß sie zur Erzielung der erforderlichen Vorspannung leicht gebogen ausgebildet sind, und sie werden derart in die Möbelstücke eingebaut, daß ihre konvexe Seite nach oben weist. Bei diesen Federleisten ist es erwünscht, daß sie ein progressives Federungsverhalten aufweisen, d.h.die Federkraft mit zunehmender Durchbiegung ansteigt.

Die bekannte Federleiste besteht aus einer Mehrzahl von miteinander verleimten Furnierstreifen, von denen sich einige über die gesamte Länge der Federleiste erstrecken und andere kürzer sind und abgestuft und symmetrisch bezüglich der Mitte der Federleiste zwischen den langen Furnierstreifen angeordnet sind, so daß sich ein einer Blattfederanordnung ähnlicher Aufbau ergibt.Bei einer solchen Federleiste weisen die Furnierstreifen eine Dicke von 1,0 bis 1,7 mm auf und die Anzahl der sich über die gesamte Länge der Federleiste erstreckenden Furnierstreifen beträgt fünf bis sieben.

Diese bekannten Federleisten weisen einige Nachteile auf. Ein Nachteil besteht darin, daß ihre Herstellung auf Schwierigkeiten stößt, weil der zu pressende Stapel von Furnieren unterschiedlich dick ist und er in Preßformen mit gleichmäßigem Radienverlauf nicht gepreßt werden kann. Ein weiterer Nachteil besteht darin, daß der Übergang zwischen den langen und den kurzen Furnierlagen stufig ausgebildet ist, so daß die Federleisten im Bereich der Enden der kurzen Furnierlagen nicht ausreichend verpreßt werden. Dieser Nachteil könnte dadurch behoben werden, daß die Enden der kurzen Furnierlagen angeschäftet werden, welches jedoch mit einem unerwünschten höheren Fertigungsaufwand verbunden ist.

Ein anderer Nachteil der bekannten Federleisten besteht darin, daß beim Verpacken eines Stapels derselben Schwierigkeiten auftreten, weil der Dickenunterschied des Stapels zwischen der Mitte und den Enden sehr groß ist. Dadurch treten auch erhebliche Schwierigkeiten beim Transport auf.

Es ist auch eine Federleiste aus Schichtholz bekannt ( CH-A-650 911 ), welche aus dünnen, miteinander verleimten Furnierstreifen besteht, bei welcher in der Zugzone, d.h. unterhalb der neutralen Ebene, mindestens eine Gummieinlage mit den benachbarten Furnierstreifen verleimt ist.

Das der Erfindung zugrunde liegende technische Problem besteht deshalb darin, eine Federleiste aus Schichtholz mit progressivem Federungsverhalten zu schaffen, bei deren Herstellung die vorstehend beschriebenen Schwierigkeiten nicht vorhanden sind.

Dieses technische Problem ist erfindungsgemäß dadurch gelöst, daß unterhalb der neutralen Zone der Federleiste zwischen den Furnierstreifen symmetrisch bezüglich der Mitte eine Schicht aus wenigstens einer Lamelle angeordnet ist, welche wesentlich dünner als die Furnierstreifen und kürzer als die Länge der Federleiste ist.

Da bei der erfindungsgemäßen Federleiste die Lamellen zwischen den Furnierstreifen wesentlich dünner als die Furnierstreifen selbst sind, treten die Verbindungsschwierigkeiten zwischen den Enden der Lamellen und der Oberfläche der Furnierstreifen nicht auf.

Vorteilhafte Einzelheiten der Erfindung sind in den Ansprüchen 2 bis 6 enthalten. Sie ist nachstehend anhand eines in der Figur gezeigten Ausführungsbeispieles erläutert.

Die Figur zeigt - nicht maßstabsgerecht - einen Ausschnitt aus dem Schichtenaufbau eines erfindungsgemäßen Federleiste. Bei dem gezeigten Ausführungsbeispiel repräsentiert jeder lange Strich einen Furnierstreifen mit der Dicke zwischen 1,0 und 1,7 mm, welcher sich über die gesamte Länge der Federleiste erstreckt. Bei dem gezeigten Aufbau besteht die Federleiste aus fünf Furnierstreifen 1 bis 5. Die neutrale Zone dieses Aufbaus wird durch die strichpunktierte Linie 6 verdeutlicht. Unterhalb derselben sind die kürzeren Lamellen 7,8 und 9 mit einer Dicke von ca.0,2 bis 0,5 mm angeordnet, welche eine unterschiedliche Länge aufweisen. Sie bestehen aus harzgetränktem Zellulospapier oder Glasfasergewebe mit hoher Zugfestigkeit, welche eingefärbt sein können.

Die Federungseigenschaft der Federleiste kann durch die Anzahl und die Abmessungen der Lamellen eingestellt werden. Unterschiedliche Farben der Lamellen können die unterschiedlichen Federungseigenschaften der Federleisten kennzeichnen.

## Patentansprüche

1. Aus dünnen, miteinander verleimten Furnierstreifen gleichmäßiger Breite bestehende Federleiste aus Schichtholz, deren Dicke von den Enden der Federleiste zu ihrer Mitte hin zunimmt, dadurch gekennzeichnet, daß unterhalb der neutralen Zone (6) der Federleiste zwischen den Furnierstreifen (1-5) symmetrisch bezüglich der Mitte eine Schicht aus wenigstens einer Lamelle (7,8,9) angeordnet ist, welche wesentlich dünner als die Furnierstreifen und kürzer als die Länge der Federleiste ist.

2. Federleiste nach Anspruch 1,
dadurch gekennzeichnet, daß die Schicht aus mehreren in ihrer Länge abgestuften Lamellen (7,8,9) besteht.

3. Federleiste nach den Ansprüchen 1und 2,
dadurch gekennzeichnet, daß alle Lamellen (7,8,9) zwischen zwei benachbarten Furnierstreifen (4,5) angeordnet sind.

4. Federleiste nach den Ansprüchen 1und 2,
dadurch gekennzeichnet, daß die Lamellen (7,8,9) auf die Zwischenräume zwischenden Furnierstreifen (3,4,5) verteilt angeordnet sind.

5. Federleiste nach den Ansprüchen 1 bis 4,
dadurch gekennzeichnet, daß die Lamellen (7,8,9) aus einem harzgetränktem Zellulosepapier oder Glasfasergewebe mit einer Stärke von 0,2 bis 0,5 mm bestehen.

6. Federleiste nach Anspruch 5,
dadurch gekennzeichnet, daß die Lamellen (7,8,9) farbig augebildet sind.

## Claims

1. Support slab of laminated wood consisting of thin veneer strips all of the same width, which are glued to one another, and with the thickness thereof increasing from the ends of the support slab toward its center,
**characterized** in that below the neutral zone ( 6 **)** of said support slab and between said veneer strips ( 1 to 5 **)**, symmetrically in relation to the center thereof, there is disposed a layer of at least one slat ( 7, 8, 9 ) which is substantially thinner than said veneer strips and shorter than the length of said support slab.

2. A support slab as claimed in Claim 1, **characterized**
in that said layer consists of a plurality of slats ( 7,8,9 ) which are graded in their lengths.

3. A support slab as claimed in Claims 1 and 2,
**characterized** in that all of said slats ( 7, 8, 9 ) are disposed between the two neighbouring veneer strips ( 4,5 ).

4. A support slab as claimed in Claims 1 and 2,
**characterized** in that said slats ( 7,8,9 ) are arranged by being distributed to the interspaces as existing between said veneer strips ( 3,4,5 ).

5. A support slab as claimed in Claims 1 to 4,
**characterized** in that said slats ( 7,8,9 ) may consist either of a resin-impregnated cellulose paper or of a glass-fiber texture with a thickness ranging between o.2 and o.5 mm.

6. A support slab as claimed in Claim 5, **characterized**
in that said slats ( 7,8,9 ) are of colored design.

## Revendications

1. Latte élastique en bois stratifié qui est formée de minces bandes de contreplaqué de même largeur collées entre elles, et dont l'épaisseur va en augmentant des extrémités vers le milieu, caractérisée en ce qu'il est prévu, au-dessous de la zone neutre (6) de la latte élastique et entre les bandes de contreplaqué (1 à 5), symétriquement par rapport au milieu, une couche qui est formée d'au moins une lamelle (7, 8, 9) et qui est nettement plus mince que les bandes de contreplaqué et plus courte que la latte élastique.

2. Latte élastique selon la revendication 1,
caractérisée en ce que la couche se compose de plusieurs lamelles (7, 8, 9) de longueurs étagées.

3. Latte élastique selon les revendications 1 et 2,
caractérisée en ce que toutes les lamelles (7, 8, 9) sont disposées entre deux bandes de contreplaqué (4, 5) voisines.

4. Latte élastique selon les revendications 1 et 2,
caractérisée en ce que les lamelles (7, 8, 9) sont réparties sur les intervalles situés entre les bandes de contreplaqué (3, 4, 5).

5. Latte élastique selon les revendications 1 à 4,
caractérisée en ce que les lamelles (7, 8, 9) se composent d'un papier de cellulose ou d'un tissu en fibres de verre imprégnés de résine de 0,2 à 0,5 mm d'épaisseur.

6. Latte élastique selon la revendication 5,
caractérisée en ce que les lamelles (7, 8, 9) sont de couleur.
